# EUROPÄISCHE PATENTSCHRIFT

(11) **EP 2 906 496 B1**
(45) Veröffentlichungstag und Bekanntmachung des Hinweises auf die Patenterteilung: **03.08.2016**
(21) Anmeldenummer: 13777259.6
(22) Anmeldetag: 10.10.2013
(51) Int. Cl.: B67B 3/20

(54) **VERSCHLIESSEINRICHTUNG**
CLOSING DEVICE
SYSTÈME DE FERMETURE

(30) Priorität: 12.10.2012 DE 102012020026
(43) Veröffentlichungstag der Anmeldung: 19.08.2015
(73) Patentinhaber: Groninger GmbH&Co. KG, 91625 Schnelldorf (DE)
(72) Erfinder: GRONINGER, Volker, 74564 Crailsheim (DE); GLOCK, Ralf, 74594 Kressberg (DE)
(74) Vertreter: Witte, Weller & Partner Patentanwälte mbB
(86) Internationale Anmeldenummer: PCT/EP2013/071188
(87) Internationale Veröffentlichungsnummer: WO 2014/057049

(56) Entgegenhaltungen:
- WO-A1-2005/054113
- WO-A1-2009/016501
- DE-U1- 9 000 849
- US-A- 6 044 626
- US-B1- 6 170 232

## Beschreibung

Die Erfindung bezieht sich auf eine Verschließeinrichtung, insbesondere für Flaschen, Dosen, Töpfe oder dergleichen Verpackungsbehältnisse für pharmazeutische oder kosmetische Produkte, mit einem rotatorisch antreibbaren Schraubkopf zum Aufschrauben eines Verschlusses, z. B. einer Schraubkappe, auf das Behältnis, der an einem Träger einen Greifteil zum Fassen eines Verschlusses aufweist, der zwischen einer Freigabestellung und einer Spannstellung betätigbar ist.

Eine gattungsgemäße Verschließeinrichtung ist aus der US 6,170,232 B1 bekannt.

Beim Verschließen von Behältnissen im Kosmetik- und Pharmabereich kommen rotierende Schraubköpfe zum Einsatz. Bei diesen weist der Greifteil mittels Gelenken schwenkbeweglich zwischen der Freigabestellung und der Spannstellung bewegliche Backen auf, die aus Metall bestehen. Jeder Schraubkopf weist ferner eine Vielzahl weiterer Bestandteile für dessen Funktionsfähigkeit auf. Derartige Schraubköpfe sind wegen der Vielzahl der Bauteile kompliziert und schwer. Sie bedingen einen relativ großen Montageaufwand. Nachteilig ist auch ein relativ großes Trägheitsmoment, welches einer angestrebten Erhöhung der Taktzahl entgegensteht. Angestrebte kürzere Schraubzeiten führen zu Schwierigkeiten in der Beherrschbarkeit des Anziehmoments aufzuschraubender Verschlüsse.

Der Erfindung liegt die Aufgabe zugrunde, eine Verschließeinrichtung der eingangs genannten Art zu schaffen, die durch weniger Bauteile vereinfacht ist, ein reduziertes Gewicht und eine Reduzierung der Kosten ermöglicht sowie ein geringeres Trägheitsmoment hat, wobei aufgrund des reduzierten Trägheitsmoments das Anziehmoment besser beherrschbar sein soll und eine Erhöhung der Taktzeit und daraus sich ergebende kürzere Schraubzeit erreicht wird.

Die Aufgabe ist bei einer Verschließeinrichtung der eingangs genannten Art gemäß der Erfindung dadurch gelöst, dass der Greifteil von einem Gleitkäfig zur Betätigung durch Relativbewegung umfasst ist und dass sowohl der Greifteil als auch der Gleitkäfig als monolithisches Bauteil ausgebildet und beide derart ineinander verschränkt sind, dass Teile des Gleitkäfigs durch Öffnungen des Greifteils hindurch in dessen Inneres und bis zu einer Hubvorrichtung im Träger reichen. Gemäß der Erfindung ist die Verschließeinrichtung hinsichtlich des Schraubkopfes praktisch auf lediglich zwei Bauteile reduziert, nämlich den einstückigen Greifteil einerseits und den ebenfalls einstückigen Gleitkäfig andererseits, der den Greifteil zu dessen Betätigung am Ende von außen umfasst und aufgrund der Verschränkung mit einem damit einstückigen Funktionsteil durch Öffnungen des Greifteils in dessen Inneres eingreift, wo die Hubvorrichtung im Träger am Gleitkäfig zur Relativverschiebung dieses relativ zum Greifteil angreift. Es ergibt sich somit eine außerordentlich einfache Gestaltung. Die Anzahl der Bauteile, die Herstellkosten und das Gewicht sind wesentlich reduziert. Auch das Trägheitsmoment ist verringert. Ferner ergibt sich ein geringer Montageaufwand. Insgesamt führt die Erfindung zu einer erheblichen Reduzierung der Kosten und Vereinfachung des Schraubkopfes. Aufgrund des verringerten Gewichts und des reduzierten Trägheitsmoments ist das Anziehmoment beim Auschrauben eines Verschlusses besser beherrschbar und eine Erhöhung der Taktzahl verwirklichbar mit daraus entstehender kürzerer Schraubzeit.

Vorteilhafte Ausführungsformen der Verschließeinrichtung gemäß der Erfindung ergeben sich aus den Unteransprüchen. Weitere Einzelheiten und Vorteile der Erfindung sind in der nachfolgenden Beschreibung angegeben und auch aus den Zeichnungen ersichtlich.

Die Erfindung ist nachfolgend anhand anhand eines in den Zeichnungen gezeigten Ausführungsbeispieles näher erläutert. Es zeigen:
- Fig. 1: eine schematische Seitenansicht mit teilweiser Perspektivansicht eines Schraubkopfes einer Verschließeinrichtung, in der Freigabestellung,
- Fig. 2: eine stirnseitige Ansicht des Schraubkopfes in Fig. 1,
- Fig. 3: eine schematische, teilweise geschnittene Seitenansicht des Schraubkopfes in Fig. 1 in dessen Freigabestellung,
- Fig. 4: eine schematische, teilweise geschnittene Seitenansicht entsprechend derjenigen in Fig. 3, bei der sich der Schraubkopf in Spannstellung befindet.

In den Zeichnungen ist schematisch ein Schraubkopf 10 einer Verschließeinrichtung, insbesondere für Flaschen, Dosen, Töpfe oder dgl. Verpackungsbehältnisse für pharmazeutische oder kosmetische Produkte gezeigt. Der Schraubkopf 10 ist mittels einer nicht weiter gezeigten Antriebseinrichtung rotatorisch antreibbar zum Aufschrauben eines Verschlusses, z. B. einer Schraubkappe, auf das Behältnis. Außerdem ist der Schraubkopf 10 in Richtung seiner Längsmittelachse 11 auf- und abbewegbar. Derartige Schraubköpfe 10 sind grundsätzlich bekannt.

Der Schraubkopf 10 weist an einem Träger 12 einen Greifteil 13 zum Fassen eines nicht gezeigten Verschlusses für das Behältnis auf und ist zwischen einer Freigabestellung gemäß Fig. 3 und einer Spannstellung gemäß Fig. 4 betätigbar.

Der Greifteil 13 ist von einem Gleitkäfig 14 umfasst, der zur Betätigung des Greifteiles 13 durch Relativbewegung ausgebildet ist. Sowohl der Greifteil 13 als auch der Gleitkäfig 14 ist als monolithisches Bauteil ausgebildet. Beide sind derart ineinander verschränkt, dass Teile des Gleitkäfigs 14, nämlich Arme 15, durch Öffnungen 16 des Greifteils 13 hindurch in dessen Inneres 17 und dort bis zu einer Hubvorrichtung 18 im Träger 12 reichen.

Wie insbesondere aus Fig. 1 ersichtlich ist, bestehen die Öffnungen 16 des Greifteiles 13 aus etwa schlitzartigen vertikalen Wanddurchbrüchen 19 in einem Wandungsteil 20 des Greifteils 13. Das Wandungsteil 20 geht in den Zeichnungen nach oben in einen damit einstückigen Halter 21 über, an dem ein Flansch ausgebildet ist, mit dem der Halter 21 am Träger 12 lösbar, z. B. mittels Schrauben, befestigt ist. Vom Wandungsteil 20 erstrecken sich in den Zeichnungen nach unten damit einstückige Greifarme 22, 23 und 24, die am unteren Ende jeweilige Greifbacken 25 bzw. 26 bzw. 27 aufweisen. Die Greifbacken 25 bis 27 weisen Einlagen z. B. aus weichem elastischem Material, z. B. Gummi, auf.

Die Greifarme 22 bis 24 sind relativ zum Wandungsteil 20 elastisch und beweglich aufgrund von Gelenken 28, 29 in Form von Materialdünnstellen des Greifarmmaterials. Die Gelenke 28, 29 in Form der Materialdünnstellen sind dauerelastisch.

Beim gezeigten Ausführungsbeispiel weist der Greifteil 13 drei in etwa gleichen Umfangswinkelabständen voneinander angeordnete Greifarme 22 bis 24 auf. Es versteht sich, dass bei einem anderen, nicht gezeigten Ausführungsbeispiel statt dessen z. B. zwei Greifarme oder vier oder mehr Greifarme vorgesehen sein können. Da der Greifteil 13 über den Halter 21 am Ende des Wandungsteils 20 fest mit dem Träger 12 verbunden ist, wird die Bewegung des Trägers 12 dem Greifteil 13 mitgeteilt, der die gleiche Bewegung ausübt.

Der Gleitkäfig 14 weist als unteres, mit den Greifarmen 22 bis 24 zusammenwirkendes Element einen Ringteil 30 auf, der über jeweilige Verbindungsstreben 31 einstückig mit den Armen 15 verbunden ist. Der Ringteil 30 bildet einen sich in einer Axialrichtung, und zwar in den Zeichnungen nach oben, etwa kegelstumpfförmig verjüngenden Abschnitt. Mit diesem Abschnitt in Form des Ringteils 30 kann der Gleitkäfig 14 an zugewandten Außenflächen 32, 33 der Greifarme 22, 23 anliegen und in Spannstellung eine radial nach innen gerichtete Bewegung und Spannkraft der Greifarme 22, 23 ausüben.

Der Gleitkäfig 14 weist vorzugsweise am sich verjüngenden Abschnitt in Gestalt des Ringteiles 30 innenseitig Abdeckungen 34 bis 36 aus Metall auf, die die Kontaktflächen für die Außenflächen 32, 33 bilden und zur Leichtgängigkeit und Verschleißarmut zwischen den Reibflächen beitragen.

Besonders vorteilhaft ist es, wenn der Greifteil 13 als einstückiges Bauteil, bestehend aus Halter 21, Wandungsteil 20, Gelenken 28, 29 und Greifarmen 22 bis 24 aus Kunststoff gebildet ist, insbesondere z. B. aus Polyamid.

In gleicher Weise kann auch der Gleitkäfig 14 als beschriebene einstückige Baueinheit aus Kunststoff, z. B. Polyamid, bestehen.

Der Greifteil 13 enthält insbesondere im unteren Bereich der Greifarme 22, 23 im Inneren dieser Hohlräume 37, 38, die hier nahe des Endbereiches vorgesehen sind und der Gewichtsersparnis dienen. Ferner können oberhalb dieser im Bereich der Außenflächen 32, 33 in den Greifarmen 22, 23 Hohlräume 39, 40 enthalten sein, die etwa langlochartig sind. Dadurch wird jedem Greifarm 22, 23 in diesem Bereich eine besondere Elastizität verliehen, wodurch in der Spannstellung des Schraubkopfes 10 die radial nach innen wirkende Schließkraft der Greifarme 22 bis 24 gleichmäßig durch diese auf den zu verschraubenden Verschluß, z. B. eine Schraubkappe, übertragen wird.

Der Greifteil 13 enthält ein zentrales Rohr 41, das am stirnseitigen Ende einen elastischen Axialring 42 trägt. Durch das Rohr 41 wird die Aufsetztiefe des Schraubkopfes 10 auf einen Verschluss, z. B. eine Schraubkappe, vorgegeben. Der Axialring 42 bildet dazu einen elastischen Anschlag und kann bedarfsweise auch für eine Abdichtung sorgen. Vom Rohr 41 streben radiale damit einstückige Arme 43, 44, 45 ab, über die ein Spreizelement 46 gespannt ist, das z. B. aus einem darum gewickelten O-Ring besteht. Dieses Spreizelement 46 liegt von innen her an Vorsprüngen 47, 48 und 49 der Greifarme 22 bis 24 an. In der Freigabestellung gemäß Fig. 3 ist das Spreizelement 46 entspannt. In der Spannstellung gemäß Fig. 4 wirken die Vorsprünge 47 bis 49 des Greifteiles 13 radial von außen nach innen auf das Spreizelement 46 in der Weise ein, dass dieses federartig gespannt wird. Bei Freigabe des Greifteils 13 kann das Spreizelement 46 in Freigaberichtung radial nach außen auf die Greifarme 22 bis 24 einwirken. Es bildet ein die elastische Rückstellung der Greifarme 22 bis 24 unterstützendes Rückstellelement.

Zwischen dem Greifteil 13 und dem Gleitkäfig 14 ist im Inneren 17 ein an beiden angreifendes elastisches Rückstellelement 50 z. B. in Form einer zylindrischen Schraubenfeder für den Gleitkäfig 14 angeordnet.

Der Gleitkäfig 14 trägt an dem Teil 51 , der sich im Inneren des Wandungsteils 20 und des Halters 21 des Greifteils 13 erstreckt und dort z. B. etwa als Zylinderhülse ausgebildet sein kann, die das Rückstellelement 50 enthält, einen daran befestigten Kolben 52, der im Inneren 17 des Trägers 12 geführt ist. Das Innere 17 des Trägers 12 ist als zylindrischer Druckraum 53 für den Kolben 52 ausgebildet. Der Druckraum 53 bildet zusammen mit dem Kolben 52 die Hubvorrichtung 18, mittels der bei Druckbeaufschlagung des Druckraumes 53 und der dortigen Seite des Kolbens 52 der Kolben 52 zusammen mit dem Gleitkäfig 14 relativ zum Greifteil 13 unter Betätigung dieses in die Spannstellung gegen die Wirkung des Rückstellelements 50 bewegbar ist.

Wird ausgehend von der in Fig. 3 gezeigten Freigabestellung in den Druckraum 53 ein Druckmittel, z. B. Druckluft, unter Druck eingeleitet, so wird die dem Druckraum 53 zugewandte Kolbenseite des Kolbens 52 damit beaufschlagt und dadurch der Kolben 52 zusammen mit dem Teil 51 und den übrigen Bestandteilen des einstückigen Gleitkäfigs 14 in Fig. 3 in Pfeilrichtung 54 nach unten verschoben. Dabei gleitet der Gleitkäfig 14, insbesondere dessen konischer Ringteil 30, entlang den Greifarmen 22 bis 24, wobei aufgrund der konischen Gestaltung des Ringteiles 30 die Greifarme 22 bis 24 radial nach innen in die in Fig. 4 gezeigte Spannstellung bewegt werden, in der ein Verschluß, z. B. eine Schraubkappe, mittels der Greifbacken 25 bis 27 fest umfasst wird. Zur Herbeiführung der Freigabestellung gem. Fig. 3 wird der Druckraum 53 z. B. entlüftet, so dass das Rückstellelement 50, das am festen Greifteil 13 endseitig abgestützt ist, den Gleitkäfig 14 gegensinnig zum Pfeil 54 wieder in die Freigabestellung gemäß Fig. 3 verschieben kann. Die Greifarme 22 bis 24 werden dabei, unterstützt durch das Spreizelement 46, radial nach außen in die Freigabestellung gemäß Fig. 3 bewegt.

Die einstückige Gestaltung des Greifteils 13 einerseits und des Gleitkäfigs 14 andererseits insbesondere aus Kunststoff kann in besonders vorteilhafter Weise mittels Lasern im Sinterprozess kostengünstig hergestellt werden, was auch die Herstellung in der beschriebenen ineinander verschränkten Gestaltung begünstigt.

Der Schraubkopf 10 beschriebener Art hat vielfältige Vorteile. Die Anzahl der einzelnen Bauteile ist erheblich reduziert. Ferner ist das Gewicht des Schraubkopfes, auch aufgrund leichteren Materials, wesentlich reduziert. Die beschriebenen Bestandteile des Schraubkopfes lassen sich einfach und kostengünstig herstellen. Insgesamt ist der Schraubkopf 10 erheblich kostengünstiger im Vergleich mit bekannten herkömmlichen Schraubköpfen. Vorteilhaft ist auch die erzielte kompakte Bauweise, wobei keine ausgeprägten Gelenke für die Greifarme 22 bis 24 notwendig sind aufgrund der durch materialeinheitliche Dünnstellen geformten dauerelastischen Gelenke. Ein weiterer wesentlicher Vorteil liegt in einer erzielten Reduzierung des Trägheitsmoments des Schraubkopfes 10, was dazu führt, dass beim Einsatz beim Verschrauben schnellere Taktzeiten möglich sind.

In vorteilhafter Weise kann der Kolben 52 durch Bajonettverschluss mit dem Teil 51 des Gleitkäfigs 14 verbunden werden, so dass sich auch diesbezüglich eine konstruktive Vereinfachung ergibt. Die einstückige Gestaltung aus Kunststoff, z. B. Polyamid, des Greifteils 13 sowie des Gleitkäfigs 14 ist durch Herstellung dieser Elemente im Rapid-Prototyping-Verfahren durch Lasersintern und damit kostengünstig und präzis möglich. Durch Hohlräume 37 bis 40 in den Greifarmen 22 bis 24 des Greifteils 30 ist eine zusätzliche Reduzierung des Gewichts möglich, wobei diese Hohlräume, insbesondere die Hohlräume 39, 40, zusätzlich dazu insoweit nutzbar sind, um die Schließkraft gleichmäßig durch die Greifarme 22 bis 24 auf den zu verschraubenden Verschluss zu übertragen.

## Patentansprüche

1. Verschließeinrichtung, insbesondere für Flaschen, Dosen, Töpfe oder dergleichen Verpackungsbehältnisse für pharmazeutische oder kosmetische Produkte, mit einem rotatorisch antreibbaren Schraubkopf zum Aufschrauben eines Verschlusses, z. B. einer Schraubkappe, auf das Behältnis, der an einem Träger (12) einen Greifteil (13) zum Fassen eines Verschlusses aufweist, der zwischen einer Freigabestellung und einer Spannstellung betätigbar ist,
**dadurch gekennzeichnet,**
**dass** der Greifteil (13) von einem Gleitkäfig (14) zur Betätigung durch Relativbewegung umfasst ist, wobei sowohl der Greifteil (13) als auch der Gleitkäfig (14) als monolithisches Bauteil ausgebildet und beide derart ineinander verschränkt sind, dass Teile(15) des Gleitkäfigs (14) durch Öffnungen (16, 19) des Greifteils (13) hindurch in dessen Inneres (17) und bis zu einer Hubvorrichtung (18) im Träger (12) reichen.

2. Verschließeinrichtung nach Anspruch 1,
**dadurch gekennzeichnet,**
**dass** der Greifteil (13) einen Halter (21) aufweist, der am Träger (12) befestigt ist und mit dem über Gelenke (28, 29) in Form von Materialdünnstellen einzelne Greifarme (22 bis 24) einstückig verbunden sind.

3. Verschließeinrichtung nach einem der vorhergehenden Ansprüche,
**dadurch gekennzeichnet,**
**dass** der Gleitkäfig (14) einen sich in einer Axialrichtung etwa kegelstumpfförmig verjüngenden Abschnitt (30) aufweist und mit diesem Abschnitt (30) an zugeordneten Aussenflächen (32, 33) der Greifarme (22 bis 24) anliegen und eine radial nach innen gerichtete Bewegung und Spannkraft der Greifarme (22 bis 24) erzeugen kann.

4. Verschließeinrichtung nach einem der vorhergehenden Ansprüche,
**dadurch gekennzeichnet**,
die Greifarme (22 bis 24) am Ende Greifbacken (25 bis 27) aufweisen.

5. Verschließeinrichtung nach einem der vorhergehenden Ansprüche,
**dadurch gekennzeichnet,**
**dass** die Greifarme (22 bis 24) zumindest am Ende innere Hohlräume (37 bis 40) enthalten.

6. Verschließeinrichtung nach einem der vorhergehenden Ansprüche,
**dadurch gekennzeichnet,**
**dass** der Gleitkäfig (14) am sich verjüngenden Abschnitt (30) innenseitig Abdeckungen (34 bis 36) aus Metall aufweist.

7. Verschließeinrichtung nach einem der vorhergehenden Ansprüche,
**dadurch gekennzeichnet,**
**dass** der Greifteil (13) und/oder der Gleitkäfig (14) aus Kunststoff, z. B. Polyamid, gebildet und vorzugsweise im Lasersinterverfahren hergestellt sind.

8. Verschließeinrichtung nach einem der vorhergehenden Ansprüche,
**dadurch gekennzeichnet,**
**dass** der Greifteil (30) ein zentrales Rohr (41) enthält, an dem mittels abstrebender Arme (43 bis 45) ein Spreizelement (46), z. B. O-Ring, gehalten ist, das an den Greifarmen (22 bis 24) von innen her anliegt und in der Spannstellung von den Greifarmen (22 bis 24) federartig gespannt ist und bei der Freigabe in Freigaberichtung auf die Greifarme (22 bis 24) radial von innen nach außen einwirkt.

9. Verschließeinrichtung nach einem der vorhergehenden Ansprüche,
daher gekennzeichnet,
dass zwischen dem Greifteil (13) und dem Gleitkäfig (14) in deren Innerem ein koaxiales, an beiden angreifendes elastisches Rückstellelement (50) z. B.
eine Feder, für den Gleitkäfig (14) angeordnet ist.

10. Verschließeinrichtung nach Anspruch 9,
**dadurch gekennzeichnet, dass** der Gleitkäfig (14) einen daran fest gehaltenen Kolben (52) im Inneren (17) des Trägers (12) trägt, das als zylindrischer Druckraum (53) für den Kolben (52) ausgebildet ist und zusammen mit dem Kolben (52) die Hubvorrichtung (18) bildet, mittels der bei Druckbeaufschlagung einer Kolbenseite des Kolbens (52) dieser zusammen mit dem Gleitkäfig (14) gegen die Wirkung des Rückstellelements (50) relativ zum Greifteil (13) unter Betätigung dieses in Spannstellung bewegbar ist.

11. Verschließeinrichtung nach einem der vorhergehenden Ansprüche,
**dadurch gekennzeichnet,**
**dass** am stirnseitigen Ende des Rohres (41) ein elastischer Axialring (42) angeordnet ist.

12. Verschließeinrichtung nach einem der vorhergehenden Ansprüche,
**dadurch gekennzeichnet,**
**dass** die Greifbacken (25 bis 27) elastische Einlagen, z. B. aus Gummi, aufweisen.

## Claims

1. A closing device, in particular for bottles, jars, pots or similar packaging containers for pharmaceutical or cosmetic products, having a rotationally drivable screw head which is intended to screw a fastening, for example a screw cap, onto the container and has on a carrier (12) a gripping part (13) which is intended to grasp a fastening and is actuable between a release position and a clamping position,
**characterized**
**in that** the gripping part (13) is embraced by a sliding cage(14) for actuating the same by relative movement, wherein
the gripping part (13) and the sliding cage (14) are configured as a monolithic component and the two are intertwined in such a way that parts (15) of the sliding cage (14) reach through openings (16, 19) in the gripping part (13) into the interior (17) thereof and as far as a lifting apparatus (18) in the carrier (12).

2. The closing device as claimed in claim 1,
**characterized**
**in that** the gripping part (13) has a holder (21), which is fastened to the carrier (12) and to which individual gripping arms (22 to 24) are integrally connected via joints (28, 29) in the form of material thin points.

3. The closing device as claimed in one of the preceding claims,
**characterized**
**in that** the sliding cage (14) has a portion (30) which tapers approximately frustoconically in an axial direction and, with this portion (30), can bear against associated outer surfaces (32, 33) of the gripping arms (22 to 24) and generate a radially inwardly directed movement and clamping force of the gripping arms (22 to 24).

4. The closing device as claimed in one of the preceding claims,
**characterized**
**in that** the gripping arms (22 to 24) have at the end gripping jaws (25 to 27).

5. The closing device as claimed in one of the preceding claims,
**characterized**
**in that** the gripping arms (22 to 24) contain, at least at the end, inner cavities (37 to 40).

6. The closing device as claimed in one of the preceding claims,
**characterized**
**in that** the sliding cage (14) has on the tapered portion (30), on the inside, metal covers (34 to 36).

7. The closing device as claimed in one of the preceding claims,
**characterized**
**in that** the gripping part (13) and/or the sliding cage (14) are formed of plastic, for example polyamide, and are preferably produced in a laser sintering process.

8. The closing device as claimed in one of the preceding claims,
**characterized**
**in that** the gripping part (13) contains a central tube (41), on which is held, by means of radiating arms (43 to 45), an expansion element (46), for example an O-ring, which bears from the inside against the gripping arms (22 to 24) and, in the clamping position, is clamped in a spring-like manner by the gripping arms (22 to 24) and which, in the release situation, acts on the gripping arms (22 to 24) in the direction of release, radially from the inside outward.

9. The closing device as claimed in one of the preceding claims,
**characterized**
**in that** between the gripping part (13) and the sliding cage (14) is arranged in the interior thereof a coaxial elastic return element (50) which acts on both, for example a spring, for the sliding cage (14).

10. The closing device as claimed in claim 9,
**characterized in that** the sliding cage (14) bears a thereto secured plunger (52) in the interior (17) of the carrier (12), which interior (17) is configured as a cylindrical pressure chamber (53) for the plunger (52) and forms together with the plunger (52) the lifting apparatus (18), by means of which, when a plunger side of the plunger (52) is pressurized, said plunger can be moved together with the sliding cage (14), counter to the action of the return element (50), relative to the gripping part (13), whereupon the latter is actuated into the clamping position.

11. The closing device as claimed in one of the preceding claims,
**characterized**
**in that** on the end-face end of the tube (41) is arranged an elastic axial ring (42).

12. The closing device as claimed in one of the preceding claims,
**characterized**
**in that** the gripping jaws (25 to 27) have elastic inlays, for example of rubber.

## Revendications

1. Système de fermeture, notamment pour des bouteilles, des boîtes, des pots ou autres récipients de conditionnement équivalents pour produits pharmaceutiques ou cosmétiques, avec une tête de vis pouvant être entraînée en rotation pour visser une fermeture, par exemple un bouchon vissé, sur le récipient comportant au niveau d'un support (12) une partie de préhension (13) pour saisir une fermeture pouvant être actionnée entre une position relâchée et une position serrée, **caractérisé en ce que** la partie de préhension (13) est entourée d'une cage de glissement (14) pour un actionnement par mouvement relatif, tant la partie de préhension (13) que la cage de glissement (14) étant réalisées sous la forme d'un composant en un bloc et les deux parties étant intriquées de telle sorte l'une dans l'autre que les parties (15) de la cage de glissement (14) rentrent, à travers les ouvertures (16, 19) de la partie de préhension (13), dans le support (12), dans son intérieur (17), et jusqu'à un dispositif de levée (18).

2. Système de fermeture selon la revendication 1, **caractérisé en ce que** la partie de préhension (13) comporte un cadre support (21) fixé au support (12) et avec lequel les bras de préhension (22 à 24) sont reliés individuellement d'un seul tenant via les articulations (28, 29), sous la forme d'amincissements de matière.

3. Système de fermeture selon l'une quelconque des revendications précédentes, **caractérisé en ce que** la cage de glissement (14) comporte une section (30) se rétrécissant quelque peu en forme de tronc conique dans une direction axiale et reposant avec cette section (30) contre les surfaces extérieures (32, 33) associées des bras de préhension (22 à 24) et pouvant produire un mouvement orienté vers l'intérieur dans le plan radial et une force de serrage des bras de préhension (22 à 24).

4. Système de fermeture selon l'une quelconque des revendications précédentes, **caractérisé en ce que** les bras de préhension (22 à 24) comportent à l'extrémité des mâchoires de préhension (25 à 27).

5. Système de fermeture selon l'une quelconque des revendications précédentes, **caractérisé en ce que** les bras de préhension (22 à 24) contiennent, au moins au niveau de l'extrémité, des espaces creux (37 à 40) intérieurs.

6. Système de fermeture selon l'une quelconque des revendications précédentes, **caractérisé en ce que** la cage de glissement (14) comporte du côté intérieur des caches (34 à 36) en métal au niveau de la section (30) se rétrécissant.

7. Système de fermeture selon l'une quelconque des revendications précédentes, **caractérisé en ce que** la partie de préhension (13) et/ou la cage de glissement (14) sont formées en matière plastique, par exemple en polyamide, et de préférence fabriquées par le biais d'un procédé de frittage par laser.

8. Système de fermeture selon l'une quelconque des revendications précédentes, **caractérisé en ce que** la partie de préhension (30) contient un tube (41) central, au niveau duquel un élément d'écartement (46), par exemple un joint torique, est maintenu à l'aide de bras (43 à 45) haubannés, ledit élément reposant depuis l'intérieur contre les bras de préhension (22 à 24) et étant serré par ressort dans la position serrée par les bras de préhension (22 à 24) et agissant, en cas de libération dans la direction de libération sur les bras de préhension (22 à 24), dans le plan radial de l'intérieur vers l'extérieur.

9. Système de fermeture selon l'une quelconque des revendications précédentes, **caractérisé en ce qu'**un élément élastique de rappel (50) coaxial s'engrenant au niveau de la partie de préhension (13) et de la cage de glissement (14), par exemple un ressort prévu pour la cage de glissement (14), est disposé dans son intérieur entre ladite partie et ladite cage.

10. Système de fermeture selon la revendication 9, **caractérisé en ce que** la cage de glissement (14) supporte un piston (52) maintenu fixement à ce niveau-là dans l'intérieur (17) du support (12) réalisé sous la forme d'une chambre de pression (53) cylindrique pour le piston (52) et formant, conjointement avec le piston (52), le dispositif de levée (18) à l'aide duquel, en cas d'alimentation en pression d'un côté de piston du piston (52), ledit piston peut être déplacé conjointement avec la cage de glissement (14) contre l'action de l'élément de rappel (50) par rapport à la partie de préhension (13), par actionnement celui-ci dans la position serrée.

11. Système de fermeture selon l'une quelconque des revendications précédentes, **caractérisé en ce qu'**une bague axiale (42) élastique est disposée au niveau de l'extrémité située du côté frontal du tube (41).

12. Système de fermeture selon l'une quelconque des revendications précédentes, **caractérisé en ce que** les mâchoires de préhension (25 à 27) comportent des inserts élastiques, par exemple en caoutchouc.
